# EUROPÄISCHE PATENTSCHRIFT

(11) **EP 1 887 175 B1**
(45) Veröffentlichungstag und Bekanntmachung des Hinweises auf die Patenterteilung: **18.01.2012**
(21) Anmeldenummer: 07014236.9
(22) Anmeldetag: 20.07.2007
(51) Int. Cl.: E05D 7/00, E05D 7/04, E05F 1/06

(54) **Scharnier und Duschabtrennung sowie Wandhalterung**
Hinge and shower partition and wall bracket
Charnière et séparation pour douche tout comme fixation murale

(30) Priorität: 11.08.2006 DE 202006012415 U
(43) Veröffentlichungstag der Anmeldung: 13.02.2008
(73) Patentinhaber: Schulte Duschkabinenbau GmbH & Co. KG, 59846 Sundern (DE)
(72) Erfinder: Liebich, Michael, 59846 Sundern (DE)
(74) Vertreter: Gesthuysen, von Rohr & Eggert

(56) Entgegenhaltungen:
- DE-U1- 20 117 957
- DE-U1- 20 304 646
- DE-U1-202004 004 258

## Beschreibung

Die vorliegende Erfindung betrifft ein Scharnier gemäß dem Oberbegriff des Anspruchs 1 sowie eine Duschabtrennung gemäß dem Oberbegriff des Anspruchs 8.

Die DE 20 2004 004 258 U1 offenbart ein Scharnier für eine Schwenktür einer Duschabtrennung mit zwei Scharnierhälften, die über einen Gelenkbolzen um eine Schwenkachse gegeneinander schwenkbar sind. Das Scharnier weist ein in seiner Drehlage verstellbares und mittels einer Sicherungsschraube fixierbares Scharnierteil mit einer zur Schwenkachse geneigten Gleitlagerfläche auf, so daß der Schenkbewegung zumindest abschnittsweise eine Axialbewegung überlagerbar ist. Das Scharnierteil ist in seiner Drehlage einstellbar. Hierzu weist das Scharnier ein verdrehbares Halteteil auf, das mittels einer tangential eingreifenden Stellschraube in seiner Drehlage einstellbar ist, und mit dem das Halteteil axial in Eingriff bringbar ist.

Der vorliegenden Erfindung liegt die Aufgabe zugrunde, ein Scharnier für eine Schwenktür, insbesondere einer Duschabtrennung o.dgl., sowie eine Duschabtrennung und eine Wandhalterung anzugeben, wobei ein einfacher, kompakter Aufbau des Scharniers bei hoher Belastbarkeit und hoher Standzeit sowie eine optimale Justage und Einstellbarkeit, insbesondere auch bei einer Wandbefestigung, ermöglicht werden.

Die obige Aufgabe wird durch ein Scharnier gemäß Anspruch 1, durch eine Duschabtrennung gemäß Anspruch 8 gelöst. Vorteilhafte Weiterbildungen sind Gegenstand der Unteransprüche.

Erfindungsgemäß ist das Halteteil gabelförmig ausgebildet und seitlich auf den Gelenkbolzen aufschiebbar Zusätzlich ist vorzugsweise vorgesehen, daß die Sicherungsschraube parallel zur Schwenkachse verläuft, von unten anziehbar ist und/oder das Halteteil gegen ein Verdrehen sichert. So wird ein sehr einfacher Aufbau und Zusammenbau ermöglicht, wobei eine einfache Justage auch bei bereits erfolgter Montage des Scharniers möglich ist. Insbesondere ist die Axialbewegung - genauer gesagt die Drehlage des Scharnierteils und damit Anfang und/oder Ende der Axialbewegung - sehr einfach und auch nachträglich justierbar.

Ein weiterer Aspekt der vorliegenden Erfindung liegt darin, eine erste Scharnierhälfte mit der Schwenktür zu verbinden und die zweite Schwenkhälfte zur Befestigung an einer Raumwand und/oder an einer dem Gelenkbolzen abgewandten Befestigungsseite, insbesondere Schmalseite, auszubilden. Alternativ oder zusätzlich ist die zweite Scharnierhälfte mit einer Befestigungsplatte verbindbar, die ihrerseits an der Raumwand befestigbar, insbesondere anschraubbar, ist. Dies führt zu einer universellen Einsatzbarkeit des Scharniers bei kompaktem und einfachem Aufbau.

Weitere Vorteile, Merkmale, Eigenschaften und Aspekte der vorliegenden Erfindung ergeben sich aus den Ansprüchen und der folgenden Beschreibung einer bevorzugten Ausführungsform anhand der Zeichnung. Es zeigt:
- Fig. 1: eine schematische Ansicht einer vorschlagsgemäßen Duschabtrennung mit einer Schwenktür und zwei vorschlagsgemäßen Scharnieren;
- Fig. 2: eine perspektivische Ansicht eines vorschlagsgemäßen Scharniers;
- Fig. 3: eine perspektivische Ansicht des vorschlagsgemäßen Scharniers von der anderen Seite;
- Fig. 4: einen schematischen ausschnittsweisen Horizontalschnitt der Duschabtrennung;
- Fig. 5: eine schematische Draufsicht des Scharniers;
- Fig. 6: eine explosionsartige, teilgeschnittene Ansicht des Scharniers; und
- Fig. 7: eine Seitenansicht des Scharniers.

In den Figuren werden für gleiche oder ähnliche Teile dieselben Bezugszeichen verwendet, wobei entsprechende oder vergleichbare Vorteile erreicht werden, auch wenn eine wiederholte Beschreibung aus Vereinfachungsgründen weggelassen ist.

Fig. 1 zeigt zwei vorschlagsgemäße Scharniere 1, die eine Schwenktür 2 einer Duschabtrennung 3 schwenkbar in einem oberen und einem unteren Bereich halten.

Die Schwenktür 2 ist vorzugsweise durch eine rahmenlos gehaltene Scheibe, insbesondere aus Glas oder aus einem sonstigen geeigneten Material gebildet. Jedoch kann es sich auch um eine sonstige Schwenktür 2 handeln, bei der beispielsweise eine Scheibe mittels eines insbesondere vertikal verlaufenden Stockprofils, eines umlaufenden Rahmens oder dergleichen gehalten ist.

Beim Darstellungsbeispiel verbinden die Scharniere 1 die Schwenktür 2 mit einer feststehenden Wand 4, wie einer Raumwand, Mauer o. dgl. Jedoch können die Scharniere 1 auch einer sonstigen Befestigung, beispielsweise an einer Trennwand, an einem Profil oder dergleichen, dienen.

Der Einsatz der Scharniere 1 ist nicht auf Duschabtrennungen oder dergleichen beschränkt. Vielmehr können die Scharniere 1 generell zur Halterung von insbesondere aus Glas bestehenden Schwenktüren Verwendung finden.

Fig. 2 zeigt in einer ersten perspektivischen Ansicht ein vorschlagsgemäßes Scharnier 1. Fig. 3 zeigt das Scharnier 1 von der anderen Seite in einer perspektivischen Ansicht. Fig. 4 zeigt das Scharnier 1 im montierten Zustand in einem schematischen horizontalen Schnitt, also einen Ausschnitt der Duschabtrennung 3. Das Scharnier 1 weist eine erste Scharnierhälfte 5 zur Verbindung mit der Schwenktür 2 bzw. einer Scheibe und eine zweite Scharnierhälfte 6 zur Befestigung an der Wand 4 auf.

Die erste Scharnierhälfte 5 ist insbesondere über eine Verbindungsschraube 7 und ein Eingriffselement 8 mit der Scheibe bzw. Schwenktür 2 verbindbar. Beim Darstellungsbeispiel greift das Eingriffselement 8 in eine Senkbohrung 9 der Scheibe ein und ist mittels der Schraube 7 gegen die erste Scharnierhälfte 5 - vorzugsweise unter Zwischenlage eines elastischen Zwischenlagelements 10 - gegen die erste Scharnierhälfte 5 gespannt. Besonders bevorzugt ist eine zumindest im wesentlichen flächenbündige oder -ebene Verschraubung auf der der ersten Scharnierhälfte 5 abgewandten Flachseite der Schwenktür 2 gebildet. Vorzugsweise ist die erste Scharnierhälfte 5 nur mittels einer einzigen Verbindungsschraube 7 mit der Schwenktür 2 verbunden. Jedoch sind hier auch andere konstruktive Lösungen möglich.

Die beiden Scharnierhälften 5 und 6 sind gelenkig über einen Gelenkbolzen 11 miteinander verbunden, der gestrichelt in der schematischen Draufsicht gemäß Fig. 5 angedeutet und in Fig. 6 gezeigt ist. Der Gelenkbolzen 11 ist vorzugsweise fest mit der zweiten Scharnierhälfte 6 verbunden, insbesondere in eine Paßbohrung oder -Ausnehmung eingepreßt.

Auf den Gelenkbolzen 11 ist ein in seiner Drehlage einstellbares Scharnierteil 12 aufgeschoben, das insbesondere aus Kunststoff besteht und eine zur Schwenkachse geneigten Gleitlagerfläche 13 aufweist, die in der explosionsartigen Darstellung des Scharniers 1 gemäß Fig. 6 dargestellt ist. Insbesondere ist das Scharnierteil 12 im wesentlichen hülsenförmig ausgebildet und im eingebauten Zustand von dem Gelenkbolzen 11 durchgriffen. Im zusammengebauten Zustand greift das Scharnierteil 12 mit dem Gelenkbolzen 11 in ein Lagerauge 14 der ersten Scharnierhälfte 5 ein und bildet dadurch eine radiale Lagerung für das Lagerauge 14 bzw. die erste Scharnierhälfte 5.

Die Gleitlagerfläche 13 ist insbesondere an einem ringflanschartigen, bei der Darstellung am unteren Ende des Scharnierteils 12 gebildet. Ein an der ersten Scharnierhälfte 5 gebildeter bzw. angeformter Kragen 15 kann dann in einen das Scharnierteil 12 umgebenden Ringraum in die zweite Scharnierhälfte 6 eingreifen und axial mit der Gleitlagerfläche 13, insbesondere über eine entsprechend ausgebildete Gegenlagerfläche 16, derart zusammenwirken, daß die gewünschte Axial- bzw, Hubbewegung der Schwenkbewegung der Schwenktür 2 überlagerbar ist. Zur Festlegung der Drehlage des Scharnierteils 12 und damit der Drehlage der Axialbewegung weist das Scharnierteil 1 eine Sicherungsschraube 17 auf, die ein Halteteil 18 in einer gewünschten Schwenklage sichert, das seinerseits insbesondere über einen axialen Eingriff drehfest mit dem Scharnierteil 12 in Eingriff steht.

Das Halteteil 18 ist gabelartig ausgebildet und seitlich auf den Gelenkbolzen 11 schiebbar bzw. aufschiebbar. Dies erleichtert die Montage wesentlich.

Die Sicherungsschraube 17 verläuft vorzugsweise parallel zur Schwenkachse S bzw. zum Gelenkbolzen 11. Die Sicherungsschraube 17 greift insbesondere von unten in das Halteteil 18 ein und ist insbesondere auch von unten lösbar und anziehbar.

Beim Darstellungsbeispiel weist das Halteteil 18 einen radialen Vorsprung 19 auf, der ein Gegengewinde für die Sicherungsschraube 17 bildet. Die Sicherungsschraube 17 ist also in den Vorsprung 19 - insbesondere von unten - einschraubbar. Weiter ist die vorzugsweise im Boden der zweiten Scharnierhälfte 6 ein gebogenes Langloch (Bodenloch 20) für die Sicherungsschraube 17 gebildet, das von der Sicherungsschraube 17 durchgriffen ist, so daß die Sicherungsschraube 17 im gelockerten Zustand in diesem Langloch verschiebbar ist.

Die Justierbarkeit bzw. Verdrehbarkeit des Halteteils 18 und damit des Scharnierteils 12 beträgt vorzugsweise mindestens ± 5°,

Beim Darstellungsbeispiel ist das Halteteil 18 insbesondere in einer seitlich offenen Aussparung 21 der zweiten Scharnierhälfte 6 aufnehmbar und dementsprechend seitlich auf den Gelenkbolzen 11 aufschiebbar. Dies erleichtert die Montage wesentlich, da der Gelenkbolzen 11 auch zuerst an der Scharnierhälfte 6 befestig werden kann.

Die zweite Scharnierhälfte 6 ist vorzugsweise auf der dem Gelenkbolzen 11 bzw. ersten Scharnierhälfte 5 abgewandten Seite und/oder davon am entferntest liegenden Seite (Befestigungsseite) 22 zur Befestigung an der Wand 4 ausgebildet und/oder mit einer seitlichen Aussparung 21 zum seitlichen Einbau des Halteteils 18 versehen. Insbesondere erfolgt die wandseitige Befestigung des Scharniers 1 an der Schmalseite der zweiten Scharnierhälfte 6.

Beim Darstellungsbeispiel verläuft die Normale der Befestigungsseite 22 vorzugsweise senkrecht zur Schwenkachse und in der Hauptebene der Scharnierhälfte 6 und/oder kreuzt die Schwenkachse S oder den Gelenkbolzen 11. Im nicht verschwenkten Zustand verläuft die Hauptebene der Schwenktür 2 vorzugsweise senkrecht zur Befestigungsseite 22.

Zur wandseitigen Befestigung ist insbesondere eine Befestigungsplatte 23 vorgesehen, die an der Wand 4 befestigbar, und/oder anschraubbar, ist.

Die Befestigungsplatte 23 ist vorzugsweise schmal bzw. länglich ausgebildet und/oder mit insbesondere zwei vorzugsweise quer zueinander verlaufenden Langlöchern 24 und 25 versehen. Vorzugsweise verläuft ein Langloch 24 parallel zur Längserstreckung und das andere Langloch 25 quer zur Längserstreckung.

Die Befestigungsplatte 23 kann jedoch auch jede sonstige Form, beispielsweise eines Profilstücks oder Formteils, aufweisen.

Die Befestigungsplatte 23 wird vorzugsweise mit zumindest im wesentlichen vertikaler Längserstreckung an der Wand 4 befestigt. Die Hauptebene des im wesentlichen flachen oder plattenartigen Scharniers 1 bzw. der ersten und/oder zweiten Scharnierhälfte 5, 6 verläuft im montierten Zustand vorzugsweise ebenfalls im wesentlichen vertikal ebenso wie die Schwenkachse bzw. der Gelenkbolzen 11.

Zur Montage des Scharniers 1 wird die Befestigungsplatte 23 zunächst an der Wand 4 befestigt. Anschließend wird das Scharnier 1 mit der zweiten Scharnierhälfte 6 bzw. Befestigungsseite 22 voraus auf die Befestigungsplatte 23 aufgesetzt. Die zweite Scharnierhälfte 6 weist vorzugsweise eine an die Befestigungsplatte 23 insbesondere mit allseitigem Spiel angepaßte Ausnehmung 26 auf, die von einem vorzugsweise umlaufenden Rand 27 umgeben ist. Die zweite Scharnierhälfte 6 ist dann mit dem Rand 27 bis auf die Wand 4 aufsetzbar, die Befestigungsplatte 23 also vollständig in der Aufnehmung 26 aufnehmbar, wie beispielsweise in Fig. 2, 5 und 7 angedeutet.

Anzumerken ist, daß sich die Aussparung 21 vorzugsweise an die Ausnehmung 26 anschließt.

Die zweite Scharnierhälfte 6 ist in der Ebene der Befestigungsseite 22 vorzugsweise bei montiertem Scharnier 1 einstellbar, insbesondere horizontal und/oder vertikal justierbar und/oder schwenkbar. Hierzu ist die zweite Scharnierhälfte 6 insbesondere entsprechend relativ zur Befestigungsplatte 23 verstellbar. Dies ist insbesondere aufgrund des bereits genannten allseitigen Spiels von vorzugsweise mindestens 0,5 mm, insbesondere mindestens 1 mm oder mehr, möglich. In vertikaler Richtung ist die zweite Scharnierhälfte 6 relativ zur Befestigungsplatte 23 vorzugsweise sogar um mindestens 3 mm oder im wesentlichen 5 mm oder mehr verstellbar.

Zur Verbindung der Befestigungsplatte 23 mit der zweiten Scharnierhälfte 6 und/oder Festlegung der Relativlage der Befestigungsplatte 23 zur zweiten Scharnierhälfte 6 und/oder zur Festlegung der Befestigungsplatte 23 in der Ausnehmung 26 sind vorzugsweise zwei Klemm- oder Stellschrauben 28, 29 vorgesehen.

Beim Darstellungsbeispiel verläuft die untere Stellschraube 28 vorzugsweise vertikal und die obere Stellschraube 29 vorzugsweise horizontal. Um eine ausreichend große Materialdicke zur Widerlagerung der Stellschrauben 28, 29 sicherzustellen, ist der Rand 27 im Bereich der Stellschrauben 28, 29 entsprechend dick ausgebildet. Insbesondere ist beim Darstellungsbeispiel die Befestigungsplatte 23 an einer Ecke im Bereich der horizontalen Stellschraube 29 ausgeklinkt und die Ausnehmung 26 komplementär dazu ausgebildet, um in diesem Bereich eine ausreichend starke bzw. hoch belastbare Lagerung der Stellschraube 29 sicherstellen zu können.

Vorzugsweise ist das horizontale Langloch 25 der Befestigungsplatte 23 oben und/oder benachbart zu der horizontalen Stellschraube 29 angeordnet, Dies ist insbesondere deshalb vorteilhaft, weil die zweite Scharnierhälfte 6 im wesentlichen nur im unteren Bereich in horizontaler Richtung in der Ebene der Befestigungsseite 22 relativ zur Befestigungsplatte 23 justierbar ist.

Nach der Justierung werden die Stellschrauben 28 und 29 angezogen, so daß durch Form- und/oder Kraftschluß die zweite Scharnierhälfte 6 in der gewünschten Relativlage zur Befestigungsplatte 23 festgelegt wird.

Besonders bevorzugt ist die Ausnehmung 26 tiefer ausgebildet, als die Befestigungsplatte 23 dick ist. Die Befestigungsplatte 23 ist insbesondere in der Ausnehmung 26 derart festlegbar, daß der Rand 27 über die Befestigungsplatte 23 um ein bestimmtes Maß, vorzugsweise mindestens 0,5 mm, insbesondere etwa 1 mm oder sogar mehr hervorragt. Dies gestattet insbesondere bei welligen Wänden 4 eine weitgehend glatt anliegende Befestigung der zweiten Scharnierhälfte 6 an der zugeordneten Wand 4.

Besonders bevorzugt ist die Befestigungsplatte 23 insbesondere über eine schiefe Ebene in die Ausnehmung 26 ziehbar oder spannbar. Beim Darstellungsbeispiel wird dies durch eine entsprechende Lage der Stellschrauben 28, 29 und passend dazu angeordnete, vorragende Seitenränder 30 an der Befestigungsplatte 23 erreicht.
Fig. 5 veranschaulicht das Prinzip für die untere Stellschraube 28, die so am Seitenrand 30 bei der axialen bzw. vertikalen Zustellung angreift, daß die Befestigungsplatte 23 in die Ausnehmung 26 gezogen bzw. gespannt wird. Insbesondere sind hierzu an den Stellschrauben 28 und 29 bzw. zugeordneten Seitenrändern 30 entsprechend geneigte Abgleitflächen bzw. Schrägen vorgesehen, so daß über das Prinzip der schiefen Ebene das gewünschte Hineinziehen bzw, Spannen der Befestigungsplatte 23 in die Ausnehmung 26 erfolgt. Jedoch sind hier auch andere konstruktive Lösungen möglich. Beispielsweise können auch nicht dargestellte Keilelemente o.dgl. eingesetzt werden.

Ein unerwünschtes Lösen der beiden Scharnierhälften 5 und 6 voneinander ist beim Darstellungsbeispiel durch eine Madenschraube 31 sperrbar, die seitlich in die erste Scharnierhälfte 5 eingeschraubt ist und in eine entsprechend der Axialbewegung lange Radialnut bzw. Ringnut 32 des Gelenkbolzens 11 eingreift.

Der Begriff "Scharnier" ist in einem weitergehenden Sinn auch dahingehend zu verstehen, daß er generell Dreh- bzw. Schwenklager für eine Schwenktür, insbesondere einer Duschabtrennung, umfaßt. Insbesondere ist also die beim Darstellungsbeispiel gezeigte bandartige Ausbildung der Scharnierhälften 5 und 6 nicht erforderlich. Genausowenig ist es erforderlich, daß die beiden Scharnierhälften 5 und 6 zueinander ähnlich ausgebildet sind. Vielmehr können die Scharnierhälften 5 und 6 durch völlig unterschiedlich gestaltete Teile gebildet sein.

Weiter ist anzumerken, daß die zweite Scharnierhälfte 6 auch generell als eine Wandhalterung, vorzugsweise in Form eines Beschlags, Lagers oder Profils, besonders bevorzugt für eine sanitäre Einrichtung oder die Duschabtrennung 3, verstanden werden kann, die an der Wand 4 mittels der Befestigungsplatte 23 befestigbar ist. Die obigen Ausführungen gelten dann entsprechend.

## Patentansprüche

1. Scharnier (1) für eine Schwenktür (2), insbesondere einer Duschabtrennung (3), mit zwei Scharnierhälften (5, 6), die um eine Schwenkachse (S) gegeneinander verschwenkbar sind, wobei das Scharnier (1) ein in seiner Drehlage verstellbares und auf einen die Scharnierhälften (5, 6) verbindenden Gelenkbolzen (11) axial aufschiebbares Scharnierteil (12) mit einer zur Schwenkachse (S) geneigten Gleitlagerfläche (13) aufweist, so daß der Schwenkbewegung der scharnierhälften (5,6) zumindest abschnittsweise eine Axialbewegung überlagerbar ist, wobei das Scharnier (1) ein verdrehbares Halteteil (18) aufweist, das von einer Sicherungsschraube (17) festlegbar ist, und das Scharnierteil (12) drehfest mit dem Halteteil (18) in Eingriff bringbar ist,
**dadurch gekennzeichnet,**
**daß** das Halteteil (18) gabelförmig ausgebildet ist und seitlich auf den Gelenkbolzen (11) schiebbar ist.

2. Scharnier nach Anspruch 1, **dadurch gekennzeichnet, daß** das Halteteil (18) mit dem Scharnierteil (12) durch einen axialen Vorsprung oder eine axiale Verzahnung drehfest verbunden ist, und/oder daß das Scharnierteil (12) den Gelenkbolzen (11) hülsenförmig umgibt und/oder daß der Gelenkbolzen (11) an der insbesondere mit dem Halteteil (18) versehenen Scharnierhälfte (6) befestigt, vorzugsweise in diese eingepreßt ist.

3. Scharnier nach einem der voranstehenden Ansprüche, **dadurch gekennzeichnet, daß** die Sicherungsschraube (17) in das Halteteil (18) eingeschraubt ist und/oder das Halteteil (18) axial sichert, daß die Sicherungsschraube (17) bei montiertem Scharnier (1) lösbar und anziehbar ist, und/oder daß die Sicherungsschraube (17) parallel zur Schwenkachse (S) verläuft, von unten anziehbar ist und/oder das Halteteil (18) gegen ein Verdrehen sichert.

4. Scharnier nach einem der voranstehenden Ansprüche, **dadurch gekennzeichnet, dass** die erste Scharnierhälfte (5) mit der Schwenktür (2) verbindbar ist, wobei
die zweite Scharnierhälfte (6) zur Befestigung an einer Wand (4) und/oder an einer dem Gelenkbolzen (11) abgewandten Befestigungsseite (22), insbesondere Schmalseite, ausgebildet ist und/oder
die zweite Scharnierhälfte (6) mit einer Befestigungsplatte (23) verbindbar ist, die an der Wand (4) befestigbar, insbesondere anschraubbar, ist.

5. Scharnier nach Anspruch 4, **dadurch gekennzeichnet, daß** die Normale der Befestigungsseite (22) senkrecht zur Schwenkachse (S) bzw. zum Gelenkbolzen (11) verläuft und diese bzw. diesen kreuzt und/oder daß die zweite Scharnierhälfte (6) in der Ebene der Befestigungsseite (22) vorzugsweise bei montiertem Scharnier (1) verstellbar ist, insbesondere horizontal und/oder vertikal justierbar und/oder schwenkbar ist.

6. Scharnier nach Anspruch 4 oder 5, **dadurch gekennzeichnet, daß** die zweite Scharnierhälfte (6) relativ zur Befestigungsplatte (23) verstellbar ist, insbesondere horizontal und/oder vertikal justierbar und/oder schwenkbar ist und/oder insbesondere mittels zweier vorzugsweise quer zueinander verlaufender Stellschrauben (28, 29) und/oder daß die Befestigungsplatte (23) mindestens eins, vorzugsweise zwei, insbesondere quer zueinander verlaufende Langlöcher (24, 25) insbesondere für Befestigungsschrauben zur Verbindung mit der Wand (4) aufweist, besonders bevorzugt wobei die Befestigungsplatte (23) ein im montierten Zustand horizontal verlaufendes Langloch (25) benachbart zu einer horizontal verstellbaren Stellschraube (29) aufweist.

7. Scharnier nach einem der Ansprüche 4 bis 6, **dadurch gekennzeichnet, daß** die Befestigungsplatte (23) schmal und/oder länglich ausgebildet ist, und/oder daß die zweite Scharnierhälfte (6) eine Ausnehmung (26) mit einem vorzugsweise umlaufenden Rand (27) zur Aufnahme der Befestigungsplatte (23) aufweist, insbesondere wobei die Befestigungsplatte (23) in der Ausnehmung (26) derart festlegbar ist, daß der Rand (27) über die Befestigungsplatte (23) um ein bestimmtes Maß, vorzugsweise mindestens 0,5 mm, vorragt und/oder wobei die Befestigungsplatte (23) insbesondere über eine schiefe Ebene in die Ausnehmung (26) ziehbar oder spannbar ist.

8. Duschabtrennung (3) mit einer Schwenktür (2) und mindestens einem Scharnier (1) zur Schwenklagerung der Schwenktür (2),
**dadurch gekennzeichnet,**
**daß** das Scharnier (1) gemäß einem der voranstehenden Ansprüche ausgebildet ist.

9. Duschabtrennung nach Anspruch 8, **dadurch gekennzeichnet, daß** die Schwenktür (2) eine Scheibe aufweist, die rahmenlos gehalten und insbesondere mit der ersten Scharnierhälfte (5) verschraubt ist.

## Claims

1. Hinge (1) for a swing door (2), in particular of a shower partition (3), having two hinge halves (5, 6) which can be pivoted with respect to one another about a pivot axis (S), wherein the hinge (1) comprises a hinge part (12) which can be adjusted in its rotational position and can be pushed axially onto a pintle (11) connecting the hinge halves (5, 6) and which has a sliding bearing surface (13) inclined with respect to the pivot axis (S), with the result that an axial movement can be superimposed onto the pivoting movement of the hinge halves (5, 6) at least in certain portions, wherein the hinge (1) has a rotatable holding part (18) which can be fixed by a retaining screw (17), and the hinge part (12) can be brought into engagement with the holding part (18) in a rotationally fixed manner,
**characterized in**
**that** the holding part (18) has a fork-shaped design and can be pushed laterally onto the pintle (11).

2. Hinge according to Claim 1, **characterized in that** the holding part (18) is connected in a rotationally fixed manner to the hinge part (12) by an axial projection or an axial toothing, and/or **in that** the hinge part (12) surrounds the pintle (11) in a sleeve-like manner, and/or **in that** the pintle (11) is fastened to, preferably pressed into, the hinge half (6) provided in particular with the holding part (18).

3. Hinge according to either of the preceding claims, **characterized in that** the retaining screw (17) is screwed into the holding part (18) and/or secures the holding part (18) axially, that the retaining screw (17) can be loosened and tightened with the hinge (1) mounted and/or **in that** the retaining screw (17) extends parallel to the pivot axis (S), can be tightened from below and/or secures the holding part (18) against rotation.

4. Hinge according to one of the preceding claims, **characterized in that** the first hinge half (5) can be connected to the swing door (2), wherein
the second hinge half (6) is designed for fastening to a wall (4) and/or to a fastening side (22), in particular a narrow side, facing away from the pintle (11), and/or
the second hinge half (6) can be connected to a fastening plate (23) which can be fastened, in particular screwed, to the wall (4).

5. Hinge according to Claim 4, **characterized in that** the normal to the fastening side (22) extends perpendicular to the pivot axis (S) or to the pintle (11) and crosses said pivot axis or pintle and/or **in that** the second hinge half (6) can be adjusted in the plane of the fastening side (22) preferably with the hinge (1) mounted, in particular can be adjusted horizontally and/or vertically and/or pivoted.

6. Hinge according to Claim 4 or 5, **characterized in that** the second hinge half (6) can be adjusted relative to the fastening plate (23), in particular can be adjusted horizontally and/or vertically and/or can be pivoted and/or in particular by means of two setscrews (28, 29) extending preferably at right angles to one another, and/or **in that** the fastening plate (23) has at least one, preferably two, slots (24, 25) extending in particular at right angles to one another and intended in particular for fastening screws for connecting to the wall (4), particularly preferably wherein the fastening plate (23) has a slot (25) extending horizontally in the mounting state and adjacent to a horizontally adjustable setscrew (29).

7. Hinge according to one of Claims 4 to 6, **characterized in that** the fastening plate (23) has a narrow and/or elongate design, and/or **in that** the second hinge half (6) has a recess (26) with a preferably encircling edge (27) for accommodating the fastening plate (23), in particular wherein the fastening plate (23) can be fixed in the recess (26) such that the edge (27) protrudes over the fastening plate (23) by a certain amount, preferably at least 0.5 mm, and/or wherein the fastening plate (23) can be drawn or clamped into the recess (26) in particular via an inclined plane.

8. Shower partition (3) comprising a swing door (2) and at least one hinge (1) for pivotably mounting the swing door (2),
**characterized in**
**that** the hinge (1) is designed according to one of the preceding claims.

9. Shower partition according to Claim 8, **characterized in that** the swing door (2) has a pane which is held without a frame and can be screwed in particular to the first hinge half (5).

## Revendications

1. Charnière (1) pour une porte pivotante (2), en particulier d'un pare-douche (3), comportant deux moitiés de charnière (5, 6) qui peuvent être pivotées l'une par rapport à l'autre autour d'un axe de pivotement (S), la charnière (1) comprenant une partie de charnière (12) dont la position en rotation peut être réglée, qui peut être enfilée axialement sur un boulon d'articulation (11) reliant les moitiés de charnière (5, 6) et qui est dotée d'une surface de support de glissement (13) inclinée par rapport à l'axe de pivotement (S), de telle sorte qu'un mouvement axial puisse être superposé au moins en partie au mouvement de pivotement des moitiés de charnière (5, 6), la charnière (1) comprenant une partie de retenue (18) rotative qui peut être fixée par une vis de blocage (17) et la partie de charnière (12) pouvant être engagée de manière solidaire en rotation avec la partie de retenue (18),
**caractérisée en ce que**
la partie de retenue (18) est en forme de fourche et peut être enfilée latéralement sur le boulon d'articulation (11).

2. Charnière selon la revendication 1, **caractérisée en ce que** la partie de retenue (18) est reliée de manière solidaire en rotation à la partie de charnière (12) au moyen d'une saillie axiale ou d'une denture axiale, et/ou **en ce que** la partie de charnière (12) entoure à la manière d'une douille le boulon d'articulation (11) et/ou **en ce que** le boulon d'articulation (11) est fixé à la moitié de charnière (6) pourvue en particulier de la partie de retenue (18), de préférence enfoncé dans cette moitié de charnière.

3. Charnière selon l'une quelconque des revendications précédentes, **caractérisée en ce que** la vis de blocage (17) est vissée dans la partie de retenue (18) et/ou bloque axialement la partie de retenue (18), **en ce que** la vis de blocage (17) est amovible et peut être serrée lorsque la charnière (1) est montée, et/ou **en ce que** la vis de blocage (17) s'étend parallèlement à l'axe de pivotement (S), peut être serrée par le dessous et/ou bloque la partie de retenue (18) en rotation.

4. Charnière selon l'une quelconque des revendications précédentes, **caractérisée en ce que** la première moitié de charnière (5) peut être reliée à la porte pivotante (2),
la deuxième moitié de charnière (6) étant conçue pour être fixée à une paroi (4) et/ou à un côté de fixation (22), en particulier un côté étroit, opposé au boulon d'articulation (11) et/ou
la deuxième moitié de charnière (6) pouvant être reliée à une plaque de fixation (23) qui peut être fixée, en particulier vissée, à la paroi (4).

5. Charnière selon la revendication 4, **caractérisée en ce que** la normale au côté de fixation (22) s'étend perpendiculairement à l'axe de pivotement (S) et au boulon d'articulation (11) et croise ces derniers, et/ou **en ce que** la deuxième moitié de charnière (6) peut être déplacée dans le plan du côté de fixation (22), de préférence lorsque la charnière (1) est montée, en particulier peut être ajustée et/ou pivotée horizontalement et/ou verticalement.

6. Charnière selon la revendication 4 ou 5, **caractérisée en ce que** la deuxième moitié de charnière (6) peut être déplacée par rapport à la plaque de fixation (23), en particulier peut être ajustée et/ou pivotée horizontalement et/ou verticalement et/ou en particulier au moyen de deux vis de réglage (28, 29) s'étendant de préférence transversalement l'une par rapport à l'autre et/ou **en ce que** la plaque de fixation (23) comprend au moins un, de préférence deux, trous oblongs (24, 25), s'étendant en particulier transversalement l'un par rapport à l'autre, en particulier pour des vis de fixation servant à la liaison avec la paroi (4), la plaque de fixation (23) comportant de manière particulièrement préférée, près d'une vis de réglage (29) réglable horizontalement, un trou oblong (25) s'étendant horizontalement dans l'état monté.

7. Charnière selon l'une quelconque des revendications 4 à 6, **caractérisée en ce que** la plaque de fixation (23) est étroite et/ou allongée, et/ou **en ce que** la deuxième moitié de charnière (6) comprend un évidement (26) doté d'un bord (27) de préférence périphérique pour la réception de la plaque de fixation (23), la plaque de fixation (23) pouvant en particulier être fixée dans l'évidement (26) de telle sorte que le bord (27) fasse saillie au-delà de la plaque de fixation (23) d'une mesure déterminée, de préférence d'au moins 0,5 mm et/ou la plaque de fixation (23) pouvant être tirée ou serrée dans l'évidement (26) en particulier sur un plan oblique.

8. Pare-douche (3) doté d'une porte pivotante (2) et d'au moins une charnière (1) pour le montage de manière pivotante de la porte pivotante (2),
**caractérisé en ce que**
la charnière (1) est réalisée selon l'une quelconque des revendications précédentes.

9. Pare-douche selon la revendication 8, **caractérisé en ce que** la porte pivotante (2) comprend un panneau qui est maintenu sans cadre et est en particulier vissé à la première moitié de charnière (5).
